# EUROPÄISCHE PATENTSCHRIFT

(11) **EP 2 203 698 B1**
(45) Veröffentlichungstag und Bekanntmachung des Hinweises auf die Patenterteilung: **26.12.2018**
(21) Anmeldenummer: 08841763.9
(22) Anmeldetag: 07.10.2008
(51) Int. Cl.: F25D 21/14, F25D 23/06

(54) **KÄLTEGERÄTEGEHÄUSE MIT ROHRDURCHFÜHRUNG**
REFRIGERATION DEVICE HOUSING HAVING A PIPE LEADTHROUGH
CARTER D'APPAREIL FRIGORIFIQUE POURVU D'UN PASSAGE DE TUBES

(30) Priorität: 26.10.2007 DE 102007051333
(43) Veröffentlichungstag der Anmeldung: 07.07.2010
(73) Patentinhaber: BSH Hausgeräte GmbH, 81739 München (DE)
(72) Erfinder: HEBESTREIT, Lutz, 89428 Syrgenstein (DE); KRAPP, Michael, 89564 Nattheim (DE)
(86) Internationale Anmeldenummer: PCT/EP2008/063383
(87) Internationale Veröffentlichungsnummer: WO 2009/053240

(56) Entgegenhaltungen:
- WO-A-2005/085723
- DE-U1- 29 715 231
- JP-A- 49 037 246

## Beschreibung

Die vorliegende Erfindung betrifft ein Kältegerätegehäuse mit einer Rohrdurchführung, insbesondere zur Abführung von Tauwasser aus einem Innenraum des Gehäuses.

Beim Betrieb eines Kältegeräts schlägt sich an dessen Verdampfer fortlaufend Feuchtigkeit nieder, die kontinuierlich, oder im Falle eines bei unter 0°C betriebenen Verdampfers während des Abtauens desselben, in einer Sammelvertiefung unterhalb des Verdampfers zusammenfließt. Um dieses Tauwasser aus dem Gerät herauszuführen, ist von der Vertiefung aus eine Rohrleitung durch eine Gehäusewand des Kältegeräts hindurch ins Freie geführt. Herkömmlicherweise umfasst diese Rohrleitung ein inneres Rohrstück, das an einen Durchstichstutzen des Innenbehälters des Kältegeräts angefügt ist und sich von dort aus durch die Isolationsmaterialschicht der Gehäusewand erstreckt, und ein äußeres Rohrstück, das durch eine in eine feste Außenhaut der Gehäusewand geschnittene Öffnung eingesteckt und auf das innere Rohrstück aufgeschoben ist. Ein solcher Aufbau nach dem Oberbegriff des Anspruchs 1 ist aus DE 297 25 231 U1 bekannt.

Aus WO 2005/085723A ist der Vorschlag bekannt, an einer Bodenplatte anstelle des Durchstichstutzens eine Öffnung zu schneiden, unter der Öffnung eine Sammelglocke mit einem Schlauchanschlussstutzen anzuordnen und die Sammelglocke mit Hilfe einer Buchse zu fixieren, die von oben durch die Öffnung hindurchgeschoben und an einer internen Rippe der Sammelglocke verrastet wird.

Ziel der vorliegenden Erfindung ist, den Arbeitsaufwand bei der Montage eines Kältegerätegehäuses mit Tauwasserablauf zu verringern und die Stabilität des Kältegerätegehäuses zu verbessern.

Die Aufgabe wird gelöst durch ein Kältegerätegehäuse mit den Merkmalen des Anspruchs 1.

Das innere Durchführungsteil umfasst erfindungsgemäß einen Becher, in den ein Rohrstück des äußeren Durchführungsteils, im Folgenden als äußeres Rohrstück bezeichnet, eingreift.

Außerdem liegt erfindungsgemäß ein Rand des Bechers an der Außenhaut an, um das Innere des Bechers abzudichten und von Isolationsmaterial frei zu halten.

Ein sich von dem Rand des Bechers aus an der Außenhaut erstreckender Stützflansch stabilisiert erfindungsgemäß die Position des inneren Durchführungsteils, insbesondere wenn die Isolationsschicht in an sich bekannter Weise durch Ausschäumen erzeugt wird.

Um durch die Rohrdurchführung geleitete Flüssigkeit zuverlässig von der Außenhaut fernhalten zu können, umfasst das innere Durchführungsteil ein in den Hohlraum hineinragendes inneres Rohrstück und das äußere Durchführungsteil ein auf das innere Rohrstück aufgestecktes äußeres Rohrstück.

Die Rastverbindung ist vorzugsweise durch Raststufen gebildet, die an einander berührenden Innen- bzw. Außenseiten des inneren und des äußeren Rohrstücks gebildet sind.

Um einerseits eine engen Formschluss zwischen den ineinander greifenden Rohrstücken zu begünstigen und andererseits das Verrasten zu ermöglichen, sind die Rohrstücke zweckmäßigerweise im Querschnitt mit einer Breitseite und einer Schmalseite geformt, und die Raststufen sind an den Breitseiten angeordnet.

Eine weitere Maßnahme zur Vereinfachung der Montage der Rohrdurchführung ist, dass ein von dem äußeren Durchführungsteil verdrängtes Stück der Außenhaut in einem Hohlraum des inneren Durchführungsteils, insbesondere im Inneren von dessen Becher, aufgenommen ist. Dadurch entfällt die herkömmlicherweise gegebene Notwendigkeit, für die Montage des äußeren Durchführungsteils zunächst ein Loch in die Außenhaut zu schneiden, das herausgeschnittene Material zu entfernen und anschließend das äußere Durchführungsteil durch das Loch einzuschieben.

Im Gegensatz dazu genügt es vorzugsweise, das äußere Durchführungsteil, insbesondere das äußere Rohrstück, vor dem Hohlraum gegen die Außenhaut zu drücken und so die Außenhaut aufzureißen. Der an der Außenhaut anliegende Rand des Bechers bildet eine Barriere, über die hinaus der Riss sich nicht ausbreiten kann.

Um die Bildung der Öffnung zu erleichtern, ist das äußere Rohrstück zweckmäßigerweise mit einer Schneidspitze versehen.

Indem das äußere Rohrstück eine schräg zur Steckrichtung ausgerichtete Endfläche aufweist, kann die Öffnung durch Andrücken der Spitze dieser Endfläche zunächst auf einem Teil ihres Umfangs aufgeschnitten werden; in dem Maße, in dem das äußere Rohrstück weiter in die Wand hineingedrückt wird, wird die Öffnung fortlaufend erweitert, bis schließlich das äußere Rohrstück hindurchpasst.

Das äußere Rohrstück weist zweckmäßigerweise eine Abtropfkante auf, die von der Außenhaut beabstandet ist, um zu verhindern, dass über die Rohrdurchführung abfließendes Wasser in Kontakt mit der Außenhaut gelangt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine auseinander gezogene perspektivische Ansicht des äußeren und inneren Durchführungsteils einer erfindungsgemäßen Rohrdurchführung, sowie ein Stück einer Rückwandpappe, die eine Außenhaut einer Gehäusewand eines Kältegerätes bildet;
- Fig. 2: einen Schnitt durch die beiden Durchführungsteile vor ihrem Zusammenbau entlang einer vertikalen Ebene;
- Fig. 3: einen Schnitt durch das äußere Durchführungsteil entlang der Ebene III-III der Fig. 2;
- Fig. 4: einen Schnitt durch das innere Durchführungsteil entlang der Ebene IV-IV der Fig. 2;
- Fig. 5: einen Teilschnitt durch die Rückwand des Kältegerätes mit fertig montierter Rohrdurchführung;
- Fig. 6: einen Schnitt entlang der Ebene VI-VI aus Fig. 5; und
- Fig. 7: einen Teilschnitt durch die Rückwand des Kältegeräts kurz vor dem Ausschäumen.

Die Figuren 1 und 2 zeigen Teile einer Rohrdurchführung eines Kältegerätegehäuses in perspektivischer Ansicht und im Längsschnitt. Ein inneres Durchführungsteil 1 umfasst ein Rohrstück 2 von unrundem, hier elliptischem Querschnitt, das an einem Ende einen gewinkelten Anschlussflansch 3 trägt. Der Anschlussflansch 3 ist vorgesehen, um einen Durchstich einer im Innenbehälter des Kältegeräts unterhalb eines Verdampfers geformten Tauwassersammelrinne schaumseitig zu überdecken und aus dem Durchstich abfließendes Tauwasser in das Rohrstück 2 hineinzuleiten. Wie insbesondere in Fig. 2 zu erkennen, erstreckt sich das Rohrstück 2 schräg abwärts durch einen Boden 4 eines Bechers 5 hindurch, dessen schräg abgeschnittener Rand innen an einer Rückwandpappe 6 des Kältegeräts anliegt. Ein vom Rand des Bechers 5 ausgehender Stützflansch 7 liegt großflächig an der Rückwandpappe 6 an. Ein unteres Ende des Rohrstücks 2 befindet sich im Inneren des Bechers 5. Becher 5, Stützflansch 7 und Rohrstück 2 sind aus Kunststoff einteilig spritzgeformt.

Im in den Figuren 1 und 2 dargestellten Zustand ist die Rückwandpappe 6 noch geschlossen; eine in Fig. 1 mit 8 bezeichnete Ellipse stellt eine an der Rückwandpappe 6 angebrachte Markierung dar, die angibt, an welcher Stelle das äußere Durchführungsteil 11 zu montieren ist. Zur Entstehung der Markierung 8 wird auf Fig. 7 verwiesen.

Das äußere Durchführungsteil 11 ist wie das innere Durchführungsteil 1 einteilig aus Kunststoff spritzgeformt und umfasst einen Abdeckflansch 13, ein sich von dem Abdeckflansch 13 schräg aufwärts erstreckendes Rohrstück 12, sowie, an der dem Rohrstück 12 gegenüberliegenden Seite des Abdeckflansches 13, eine Abtropfkontur 14.

Das Rohrstück 12 ist vorgesehen, um damit die Rückwandpappe 6 am Ort der Markierung 8 zu durchstoßen und es im Inneren des Bechers 5 auf das Ende des Rohrstücks 2 aufzuschieben. Um das Durchstoßen der Rückwandpappe 6 zu erleichtern, hat das Rohrstück 12 eine scharfkantige Endfläche 15, die sich schräg zur Steckrichtung der Rohrstücke 2, 12 erstreckt.

Wenn das Rohrstück 12 am Ort der Markierung 8 durch die Rückwandpappe 6 gestoßen wird, reißt die Rückwandpappe 6 zunächst in Höhe der scharfen Unterkante der Endfläche 15, an der tiefsten Stelle der Markierung 8, auf, und in dem Maße, wie das Rohrstück 12 in den Becher 5 hinein vordringt, dehnt sich der Riss zu beiden Seiten schräg nach oben hin aus, bis er groß genug ist, um das Rohrstück 12 vollständig durchzulassen. Eine durch den Riss in der Rückwandpappe 6 gebildete Zunge 10 schwenkt nach oben ins Innere des Bechers 5 hinein und verbleibt dort, wie in dem Schnitt der Fig. 3 zu erkennen.

Ein an die Endfläche 15 anschließender Einlassabschnitt 23 des Rohrstücks 12 hat einen Innenquerschnitt, der etwas größer ist als der Außenquerschnitt des inneren Rohrstücks 2, um das Ineinanderschieben der Rohrstücke 2, 12 zu erleichtern. Querschnitte des äußeren Rohrstücks 12 entlang der Linie III-III aus Fig. 2 bzw. des inneren Rohrstücks 2 und des Bechers 5 entlang der Ebene IV-IV aus Fig. 2 sind in Fig. 3 bzw. Fig. 4 gezeigt. Zwei Rastvorsprünge 16 stehen von einander gegenüberliegenden Breitseiten des Einlassabschnitts 23 nach innen vor. Um in Aussparungen 9 des inneren Rohrstücks 2 wie in Fig. 6 gezeigt zu verrasten, müssen die Rastvorsprünge 16 zunächst eine nicht ausgesparte Spitze des Rohrstücks 2 passieren, indem die Breitseiten des Einlassabschnitts 23 elastisch auseinander und/oder die Breitseiten des Rohrstücks 12 elastisch aufeinander zu gedrückt werden.

An die sich in den Aussparungen 9 verhakenden rückseitigen Raststufen der Rastvorsprünge 16 schließen sich jeweils in Steckrichtung erstreckende Stege 24 an, die kontinuierlich in einen Wurzelabschnitt 25 des äußeren Rohrstücks 12 übergehen. Der Innenquerschnitt des Wurzelabschnitts 25 gleicht weitgehend dem Außenquerschnitt des inneren Rohrstücks 2, so dass dessen Spitze in dem Wurzelabschnitt 25 formschlüssig gehalten ist. Die Stege 24 dienen dazu, die Spitze des Rohrstücks 2 stetig in den Wurzelabschnitt 25 hineinzuführen.

Wenn die Spitze des inneren Rohrstücks 2 fest in den Wurzelabschnitt 25 eingeführt ist, erreichen die Rastvorsprünge 16 die Aussparungen 9, verrasten in diesen und verankern so die Durchführungsteile 1, 11 unlösbar aneinander.

Da, wie in Fig. 5 gezeigt, im zusammengefügten Zustand die Rohrstücke 2, 12 nach außen abschüssig verlaufen und das Rohrstück 12 das Rohrstück 2 außen umgreift, kann im Betrieb des Kältegeräts kein Tauwasser in dem Becher 5 freigesetzt werden und von dort die Rückwandpappe 6 erreichen. Das über das Rohrstück 2 von der in Fig. 3 gezeigten Tauwasserrinne 21 des Innenbehälters 20 abgeleitete Tauwasser wird vollständig von dem äußeren Rohrstück 12 aufgefangen und zu einer von der Rückwandpappe 6 beabstandeten Abtropfkante 17 am unteren Rand der Abtropfkontur 14 geleitet.

Wie man in Fig. 5 ferner erkennt, berührt der Abdeckflansch 13 die Rückwandpappe 6 unterhalb des Rohrstücks 12 lediglich über einen Vorsprung 22 an einer nicht von dem Stützflansch 7 unterstützten Stelle. Dadurch und aufgrund der Elastizität der Rückwandpappe 6 sind die beiden Durchführungsteile 1, 11 in dem zusammengefügten Zustand der Fig. 3 geringfügig elastisch gegeneinander beweglich. Dies ist hilfreich, um einerseits zu gewährleisten, dass im aneinander verrasteten Zustand der Rastnasen 16 und Aussparungen 9 die Rückwandpappe zwischen den Flanschen 7, 13 geklemmt ist und andererseits die Verrastung zuverlässig herbeigeführt werden kann.

Fig. 7 zeigt einen Teilschnitt durch die Rückwand des Kältegeräts unmittelbar vor dem Ausschäumen des zwischen der Rückwandpappe 6 und dem Innenbehälter 20 begrenzten Hohlraums mit Isolationsmaterial. Ein Stück einer Schäumform, die sich der Rückwandpappe 6 näher, um diese gegen den beim Ausschäumen auftretenden Druck abzustützen, ist mit 25 bezeichnet. Die Schäumform ist eben bis auf eine einzelne (in der Fig. der Deutlichkeit halber übertrieben groß dargestellte) Erhabenheit 26. Diese ist auf der Schäumform so platziert, dass sie trotz eventueller Toleranzen in die Öffnung des Bechers 5 trifft. Wenn die Schäumform 25 rings um den Becher 5 herum an der Rückwandpappe 6 anliegt, drückt sie einen Teil von dieser in den Becher 5 hinein und erzeugt so eine Mulde in der Rückwand, die nach Abschluss des Ausschäumens bestehen bleibt und die Markierung 8 bildet.

## Patentansprüche

1. Kältegerätegehäuse mit einer Gehäusewand, die wenigstens eine Außenhaut (6) und eine von der Außenhaut (6) begrenzte Isolationsschicht umfasst, und einer die Gehäusewand kreuzenden Rohrdurchführung (1, 11), die ein sich in der Isolationsschicht erstreckendes inneres Durchführungsteil (1) und ein eine Öffnung der Außenhaut (6) kreuzendes und mit dem inneren Durchführungsteil (1) ineinandergreifendes äußeres Durchführungsteil (11) umfasst, wobei das innere und das äußere Durchführungsteil (1, 11) durch eine Rastverbindung (9, 16) zusammengehalten sind, **dadurch gekennzeichnet, dass** das innere Durchführungsteil (1) einen Becher (5) umfasst, in den ein äußeres Rohrstück (12) des äußeren Durchführungsteils (11) eingreift, wobei ein Rand des Bechers (5) an der Außenhaut (6) anliegt und einen sich von dem Rand des Bechers (5) aus an der Innenseite der Außenhaut (6) erstreckenden Stützflansch (7) aufweist, und das äußere Durchführungsteil (11) einen an der Außenseite der Außenhaut (6) anliegenden Abdeckflansch (13) umfasst.

2. Kältegerätegehäuse nach Anspruch 1, **dadurch gekennzeichnet, dass** das innere Durchführungsteil (1) ein in den Becher (5) hineinragendes inneres Rohrstück (2) umfasst und das äußere Rohrstück (12) auf das innere Rohrstück (1) aufgesteckt ist.

3. Kältegehäuse nach Anspruch 1, **dadurch gekennzeichnet, dass** das innere Durchführungsteil (1) und das äußere Durchführungsteil (11) jeweils ein inneres Rohrstück (2) bzw. ein äußeres Rohrstück (12) aufweisen, von denen eines (12) an seiner Innenseite und das andere (2) an seiner Außenseite die Rastverbindung (9, 16) bildende Raststufen trägt.

4. Kältegerätegehäuse nach Anspruch 3, **dadurch gekennzeichnet, dass** die Rohrstücke (2, 12) im Querschnitt eine Breitseite und eine Schmalseite aufweisen und dass die Raststufen an den Breitseiten angeordnet sind.

5. Kältegerätegehäuse nach einem der vorhergehenden Ansprüche, **dadurch gekennzeichnet, dass** ein von dem äußeren Durchführungsteil (11) verdrängtes Stück (10) der Außenhaut (6) in einem Hohlraum (5) des inneren Durchführungsteils (1) aufgenommen ist.

6. Kältegerätegehäuse nach einem der vorhergehenden Ansprüche, **dadurch gekennzeichnet, dass** das äußere Durchführungsteil (11) mit einer Schneidspitze versehen ist.

7. Kältegerätegehäuse nach Anspruch 1, **dadurch gekennzeichnet, dass** das äußere Rohrstück (12) eine schräg zur Steckrichtung ausgerichtete Endfläche (15) aufweist.

8. Kältegerätegehäuse nach einem der vorhergehenden Ansprüche, **dadurch gekennzeichnet, dass** das äußere Durchführungsteil (11) eine von der Außenhaut (6) beabstandete Abtropfkante (17) aufweist.

9. Kältegerätegehäuse nach einem der vorhergehenden Ansprüche, **dadurch gekennzeichnet, dass** die Rohrdurchführung (1, 11) von einem Tauwassersammler (21) ausgeht.

## Claims

1. Refrigeration device housing having a housing wall, which comprises at least one outer shell (6) and an insulating layer bounded by the outer shell (6), and a pipe leadthrough (1, 11) intersecting the housing wall, which comprises an inner leadthrough element (1) extending in the insulating layer and an outer leadthrough element (11) intersecting an opening in the outer shell (6) and engaging with the inner leadthrough element (1), wherein the inner and outer leadthrough elements (1, 11) are held together by a snap-in connection (9, 16), **characterised in that** the inner leadthrough element (1) comprises a receptacle (5), in which an outer pipe segment (12) of the outer leadthrough element (11) engages, wherein an edge of the receptacle (5) rests against the outer shell (6) and has a support flange (7) extending out from the edge of the receptacle (5) on the inner face of the outer shell (6) and the outer leadthrough element (11) comprises a cover flange (13) resting against the outer face of the outer shell (6).

2. Refrigeration device housing according to claim 1, **characterised in that** the inner leadthrough element (1) comprises an inner pipe segment (2) projecting into the receptacle (5) and the outer pipe segment (12) is positioned on the inner pipe segment (1).

3. Refrigeration device housing according to claim 1, **characterised in that** the inner leadthrough element (1) and the outer leadthrough element (11) respectively have an inner pipe segment (2) and an outer pipe segment (12), one (12) of which supports latching steps forming the snap-in connection (9, 16) on its inner face and the other (2) on its outer face.

4. Refrigeration device housing according to claim 3, **characterised in that** the pipe segments (2, 12) have a wide face and a narrow face in cross section and the latching steps are disposed on the wide faces.

5. Refrigeration device housing according to one of the preceding claims, **characterised in that** a piece (10) of the outer shell (6) displaced by the outer leadthrough element (11) is held in a hollow space (5) in the inner leadthrough element (1).

6. Refrigeration device housing according to one of the preceding claims, **characterised in that** the outer leadthrough element (11) is provided with a cutting tip.

7. Refrigeration device housing according to claim 1, **characterised in that** the outer pipe segment (12) has an end face (15) that is aligned at an angle to the positioning direction.

8. Refrigeration device housing according to one of the preceding claims, **characterised in that** the outer leadthrough element (11) has a drip edge (17), which is at a distance from the outer shell (6).

9. Refrigeration device housing according to one of the preceding claims, **characterised in that** the pipe leadthrough (1, 11) runs out from a condensation water collector (21).

## Revendications

1. Boîtier d'appareil frigorifique avec une paroi de boîtier qui comprend au moins une enveloppe extérieure (6) et une couche isolante limitée par l'enveloppe extérieure (6), et un passage de tube (1, 11) traversant la paroi de boîtier qui comprend une partie de passage interne (1) s'étendant dans la couche isolante et une partie de passage externe (11) qui traverse une ouverture de l'enveloppe extérieure (6) et s'emboîte dans la partie de passage interne (1), les parties de passage interne et externe (1, 11) étant maintenues ensemble par un assemblage par encliquetage (9, 16), **caractérisé en ce que** la partie de passage interne (1) comprend une coupe (5) dans laquelle un raccord externe (12) de la partie de passage externe (11) s'enclenche, un bord de la coupe (5) étant en contact avec l'enveloppe extérieure (6) et étant pourvu d'une bride d'appui (7) qui part du bord de la coupe (5) et s'étend sur le côté intérieur de l'enveloppe extérieure (6), et la partie de passage externe (11) comprenant une bride de couverture (13) qui est en contact avec le côté extérieur de l'enveloppe extérieure (6).

2. Boîtier d'appareil frigorifique selon la revendication 1, **caractérisé en ce que** la partie de passage interne (1) comprend un raccord interne (2) qui fait saillie dans la coupe (5) et le raccord externe (12) est emboîté sur le raccord interne (1).

3. Boîtier d'appareil frigorifique selon la revendication 1, **caractérisé en ce que** la partie de passage interne (1) et la partie de passage externe (11) comportent, respectivement, un raccord interne (2) et un raccord externe (12) dont l'un (12) porte, sur son côté intérieur, et l'autre (2) porte, sur son côté extérieur, des gradins d'encliquetage formant l'assemblage par encliquetage (9, 16).

4. Boîtier d'appareil frigorifique selon la revendication 3, **caractérisé en ce que** les raccords (2, 12) présentent, en coupe transversale, un grand côté et un petit côté et **en ce que** les gradins d'encliquetage sont situés sur les grands côtés.

5. Boîtier d'appareil frigorifique selon l'une des revendications précédentes, **caractérisé en ce qu'**une partie (10) de l'enveloppe extérieure (6) déplacée par la partie de passage externe (11) est reçue dans un espace creux (5) de la partie de passage interne (1).

6. Boîtier d'appareil frigorifique selon l'une des revendications précédentes, **caractérisé en ce que** la partie de passage externe (11) est pourvue d'une pointe coupante.

7. Boîtier d'appareil frigorifique selon la revendication 1, **caractérisé en ce que** le raccord externe (12) présente une surface d'extrémité (15) orientée en biais par rapport à la direction d'emboîtement.

8. Boîtier d'appareil frigorifique selon l'une des revendications précédentes, **caractérisé en ce que** la partie de passage externe (11) est pourvue d'un bord d'égouttage (17) qui se trouve à une distance de l'enveloppe extérieure (6).

9. Boîtier d'appareil frigorifique selon l'une des revendications précédentes, **caractérisé en ce que** le passage de tube (1, 11) part d'un collecteur d'eau de condensation (21).
